# EUROPÄISCHE PATENTANMELDUNG

(11) **EP 1 698 316 A1**
(43) Veröffentlichungstag der Anmeldung: **06.09.2006**
(21) Anmeldenummer: 06003101.0
(22) Anmeldetag: 16.02.2006
(51) Int. Cl.: A61H 1/02, A63B 23/12

(54) **Vorrichtung zum Training eines Bewegungsablaufes einer menschlichen Extremität**

(30) Priorität: 04.03.2005 DE 202005003705 U
(71) Anmelder: TEO Industriedesign GmbH, 34117 Kassel (DE)
(72) Erfinder: Widy, Oliver, 34117 Kassel (DE); Palma da Silva, Paulo, 34121 Kassel (DE); Freitag, Jens, 34119 Kassel (DE)
(74) Vertreter: WALTHER, WALTHER & HINZ Patentanwälte - European Patent Attorneys

(57) **Zusammenfassung**

Gegenstand der vorliegenden Erfindung ist eine Vorrichtung zum Training eines Bewegungsablaufes einer menschlichen Extremität, wobei die Vorrichtung eine entsprechend dem zu trainierenden Bewegungsablauf gebogene Schiene aufweist, wobei auf der Schiene mindestens ein längs der Schiene verschiebliches Griffteil (2) angeordnet ist.

## Beschreibung

Die vorliegende Erfindung betrifft eine Vorrichtung zum Training eines Bewegungsablaufes einer menschlichen Extremität.

Im Therapiebereich ist bekannt, dass Menschen, die beispielsweise einen Schlaganfall erlitten haben, bestimmte Bewegungsabläufe oder Bewegungspfade neu erlernen müssen. Das gleiche Schicksal teilen unter Umständen auch Demenzkranke beziehungsweise auch Personen mit schwerer Arthrose. Bislang war es so, dass mit solchen Personen die Bewegungsabläufe beziehungsweise die einzelnen Bewegungspfade, wie sie beispielsweise beim Anziehen von Kleidungsstücken oder auch beispielsweise beim Einsortieren von Geschirr in Hochschränken erforderlich sind, mit Hilfe eines Therapeuten geübt werden müssen. Hierbei wird häufig so vorgegangen, dass der Therapeut den Arm des Kranken führt, wobei die Bewegungsabläufe so lange trainiert werden, bis der Kranke in der Lage ist, die Bewegungsabläufe selbstständig durchzuführen. Dies nimmt in Abhängigkeit von der Schwere der Erkrankung teilweise eine geraume Zeit in Anspruch und ist auch entsprechend teuer.

Der Erfindung liegt daher die Aufgabe zu Grunde, hier Abhilfe zu schaffen.

Insofern wird erfindungsgemäß eine Vorrichtung zum Training eines Bewegungsablaufes einer menschlichen Extremität vorgeschlagen, wobei die Vorrichtung eine entsprechend dem zu trainierenden Bewegungsablauf gebogene Schiene aufweist, wobei auf der Schiene mindestens ein längs der Schiene verschiebliches Griffteil angeordnet ist. Die Person, die den entsprechenden Bewegungsablauf oder Bewegungspfad trainieren soll, stellt sich entweder vor die Vorrichtung oder auch in die Vorrichtung hinein, je nachdem, welcher Bewegungsablauf zu trainieren ist beziehungsweise welche Form die Vorrichtung gerade hat. An dieser Stelle sei ausdrücklich darauf hingewiesen, dass in Abhängigkeit von den zu trainierenden Bewegungspfaden die Vorrichtungen unterschiedliche Formen aufweisen müssen. So ist zum Beispiel eine Vorrichtung, mit der das Anziehen einer Hose trainiert wird, eine gänzlich andere, als eine Vorrichtung, mit der das Abstellen von Geschirr in Schränken trainiert wird. Eine wiederum andere Gestaltung weist eine Vorrichtung auf, mit der beispielsweise die Führung der Hände beim Essen am Tisch trainiert wird. Allen diesen Vorrichtungen ist allerdings eine gebogene Schiene gemein, wobei längs der Schiene mindestens ein verschiebliches Griffteil angeordnet ist. Das Griffteil selbst wird von der Hand erfasst, um dann entlang der Schiene verschoben zu werden, wobei der sich hieraus ergebene Bewegungspfad genau dem entspricht, wie er beispielsweise zum Anziehen einer Hose erforderlich ist.

Die Schiene ist vorteilhaft als gebogenes Rohr ausgebildet, wobei nach einem besonderen Merkmal der Erfindung vorgesehen ist, dass die Schiene aus einzelnen Elementen zusammengesetzt ist, wobei die einzelnen Elemente als Kurvenstücke steckbar miteinander verbindbar sind. Das bedeutet, dass mit einer Vielzahl von geraden Stücken und Kurvenstücken unterschiedlicher Ausprägung die unterschiedlichsten Geräte hergestellt werden können, so dass eine Variation von Bauteilen die Erstellung einer ebensolchen Variation an entsprechend ausgebildeten Vorrichtungen ermöglicht.

Anhand der Zeichnung wird die Erfindung nachstehend beispielhaft näher erläutert, wobei an dieser Stelle nochmals darauf hingewiesen wird, dass die Darstellung lediglich beispielhaft ist und nicht auf die Formen gemäß der Darstellung beschränkt ist.
- Figur 1: zeigt die Vorrichtung für den Bewegungsablauf beim Anziehen einer Hose;
- Figur 2: zeigt die Vorrichtung für den Bewegungsablauf beim Einstellen eines Gegenstandes in einen Schrank.

Die graphische Darstellung zeigt in perspektivischer Ansicht zum einen eine Vorrichtung, die den Bewegungsablauf beim Anziehen einer Hose nachvollzieht, wohingegen die zweite Vorrichtung den Bewegungsablauf nachempfindet, so wie er entsteht, wenn beispielsweise ein Geschirrteil in einen Hochschrank einsortiert werden muss. Die beiden Vorrichtungen zeichnen sich durch Kurvenstücke in Form von gebogenen Rohren oder geraden Stücken aus, wobei auf diesem gebogenen Rohr 1 mindestens eine Griffhülse 2 vorgesehen ist, wobei die Griffhülse 2 aus einer Hülse mit einem Griff besteht. Das gebogene Rohr setzt sich aus einzelnen unterschiedlichen Elementen 1a, 1 b, 1 c zusammen, die insbesondere steckbar miteinander verbindbar sind.

## Patentansprüche

1. Vorrichtung zum Training eines Bewegungsablaufes einer menschlichen Extremität, wobei die Vorrichtung eine entsprechend dem zu trainierenden Bewegungsablauf gebogene Schiene aufweist, wobei auf der Schiene mindestens ein längs der Schiene verschiebliches Griffteil (2) angeordnet ist.

2. Vorrichtung nach Anspruch 1,
**dadurch gekennzeichnet,**
**dass** die Schiene als gebogenes Rohr (1) ausgebildet ist.

3. Vorrichtung nach Anspruch 1,
**dadurch gekennzeichnet,**
**dass** die Schiene aus einzelnen Elementen (1a, 1 b, 1 c) zusammengesetzt ist.

4. Vorrichtung nach einem der voranstehenden Ansprüche,
**dadurch gekennzeichnet,**
**dass** die Elemente (1 a, 1 b, 1 c) steckbar miteinander verbindbar sind.
